# EUROPÄISCHE PATENTANMELDUNG

(11) **EP 2 020 280 A2**
(43) Veröffentlichungstag der Anmeldung: **04.02.2009**
(21) Anmeldenummer: 08104133.7
(22) Anmeldetag: 28.05.2008
(51) Int. Cl.: B27B 9/02, B24B 55/05, B27G 19/04

(54) **Abdeckvorrichtung eines Werkzeuggerätes**

(30) Priorität: 30.07.2007 DE 102007000415
(71) Anmelder: HILTI Aktiengesellschaft, 9494 Schaan (LI)
(72) Erfinder: Blatz, Thomas, 86916 Kaufering (DE)
(74) Vertreter: Wildi, Roland

(57) **Zusammenfassung**

Eine Abdeckvorrichtung eines Werkzeuggerätes, das zumindest ein scheibenförmiges Werkzeug (6) aufweist, weist ein erstes Haubenteil (12) zum bereichsweisen Umgreifen des scheibenförmigen Werkzeuges (6), ein zweites Haubenteil (22), das gegenüber dem ersten Haubenteil (12) an einem Drehpunkt (15) schwenkbar gelagert ist, und einen Arretiermechanismus (41) zum lösbaren Positionieren des zweiten Haubenteils (22) gegenüber dem ersten Haubenteil (12) auf. Der Arretiermechanismus (41) umfasst weist Rastmittel (46) an einem der Haubenteile (12) und mit dem Rastmittel (46) verrastbare Gegenrastmittel (23) an dem anderen Haubenteil (22) auf. Der Arretiermechanismus (41) weist weiter ein an einem Lagerpunkt (45) schwenkbar an einem der Haubenteile (12) gelagertes Betätigungselement (42) mit einem Betätigungsabschnitt (43) und mit einem in einem Winkel davon abragenden Arretierabschnitt (44) auf, wobei das Rastmittel (46) an einem freien Ende des Arretierabschnitts (44) vorgesehen ist.

## Beschreibung

Die Erfindung betrifft eine Abdeckvorrichtung eines Werkzeuggerätes, das zumindest ein scheibenförmiges Werkzeug aufweist, wobei die Abdeckvorrichtung ein erstes Haubenteil zum bereichsweisen Umgreifen des scheibenförmigen Werkzeuges, ein zweites Haubenteil, das gegenüber dem ersten Haubenteil an einem Drehpunkt schwenkbar gelagert ist, und einen Arretiermechanismus zum lösbaren Positionieren des zweiten Haubenteils gegenüber dem ersten Haubenteil aufweist, wobei der Arretiermechanismus Rastmittel an einem der Haubenteile und mit dem Rastmittel verrastbare Gegenrastmittel an dem anderen Haubenteil aufweist.

Werkzeuggeräte, wie beispielsweise Trenn- und Schlitzgeräte, bei denen das zumindest eine scheibenförmige Werkzeug rotatorisch angetrieben wird, werden mit einer Abdeckvorrichtung versehen, um den Anwender und die Umgebung vor Staub und herumfliegenden Partikeln zu schützen.

Eine gattungsgemässe Abdeckvorrichtung eines Werkzeuggerätes mit zumindest einem scheibenförmigen Werkzeug ist aus der EP 1 777 047 A1 bekannt. Das zweite Haubenteil ist um eine den Drehpunkt ausbildende Rollenachse zu dem ersten Haubenteil verschwenkbar, wobei das scheibenförmige Werkzeug von dem ersten Haubenteil und dem mit dem ersten Haubenteil überlappenden zweiten Haubenteil bereichsweise umgriffen wird. Weiter ist an dem zweiten Haubenteil ein verstellbarer Tiefenanschlag vorgesehen, der ein mit am zweiten Haubenteil angeordneten Gegenrastmittel verrastbares Rastmittel umfasst, zum Einstellen der maximalen Eindringtiefe des scheibenförmigen Werkzeuges. Zudem ist ein Arretiermechanismus zum lösbaren Positionieren des zweiten Haubenteils gegenüber dem ersten Haubenteil vorgesehen. Der Arretiermechanismus umfasst zwei an dem Tiefenanschlag angeordnete Rastnasen und ein am ersten Haubenteil angeordnetes Formblech.

Die bekannte, vormontierte Abdeckvorrichtung ist an dem Werkzeuggerät festlegbar. Nach dem Einstellen der gewünschten Schnitttiefe über den Tiefenanschlag ist das zweite Haubenteil bis zum Anschlag einer Anschlagkante des Tiefenanschlags an dem freien Ende des ersten Haubenteils zu diesem verschwenkbar. Beim Ansetzen des Werkzeuggerätes am Untergrund liegt das freie Ende des zweiten Haubenteils am Untergrund an, wobei das zweite Haubenteil beim Eintauchen des scheibenförmigen Werkzeugs in den Untergrund entgegen einer Federkraft durch Druck auf die Abdeckvorrichtung gegenüber dem ersten Haubenteil verschwenkt. In dieser Stellung des zweiten Haubenteils zum ersten Haubenteil hintergreifen die Rastnasen des Arretiermechanismus das am ersten Haubenteil angeordnete Formblech. Zum Lösen der Arretierung wird durch Druck auf den Tiefenanschlag in Richtung des Drehpunkts des zweiten Haubenteils die Arretierung zwischen den Rastnasen und dem Formblech aufgehoben. Die bekannte Abdeckvorrichtung ist einfach zu bedienen und hat sich in der Praxis bewährt.

Aufgabe der Erfindung ist es, eine Abdeckvorrichtung für ein Werkzeuggerät mit zumindest einem scheibenförmigen Werkzeug zu schaffen, deren konstruktive Ausgestaltung weiter vereinfacht ist und die sehr stabil bezüglich der eingestellten Schnitttiefe auch bei Werkzeuggeräten grösserer Leistungsklassen ist.

Die Aufgabe ist durch die Merkmale der unabhängigen Ansprüche gelöst. Vorteilhafte Weiterbildungen sind in den Unteransprüchen dargelegt.

Gemäss der Erfindung weist der Arretiermechanismus ein an einem Lagerpunkt schwenkbar an einem der Haubenteile gelagertes Betätigungselement mit einem Betätigungsabschnitt und mit einem in einem Winkel davon abragenden Arretierabschnitt auf, wobei das Rastmittel an einem freien Ende des Arretierabschnitts vorgesehen ist.

Der Arretiermechanismus zur Positionierung des zweiten Haubenteils gegenüber dem ersten Haubenteil hält die beiden Haubenteile bereits beim Ansetzen des Werkzeuggerätes in der gewünschten Position zueinander. Der aus der Abdeckvorrichtung herausragende Abschnitt des scheibenförmigen Werkzeugs bestimmt die maximale Eindringtiefe. Durch das verschwenkbare Betätigungselement wird eine stabile Fixierung der Haubenteile zueinander geschaffen, die eine konstante zuvor eingestellte Schnitttiefe im Untergrund sicherstellt, wobei der Arretiermechanismus einfach im Aufbau ist.

Durch Drücken des Betätigungsabschnitts in Richtung des Drehpunktes des zweiten Haubenteils verschwenkt das Betätigungselement an dem Lagerpunkt, wobei der Arretierabschnitt mit dem Rastmittel ausser Eingriff mit den Gegenrastmitteln kommt und das zweite Haubenteil gegenüber dem ersten Haubenteil bewegt und dann in der gewünschten Stellung zu diesem erneut festlegt werden kann. Da die Funktion der Kraftübertragung und der Federung bei dem erfindungsgemässen Arretiermechanismus von einander entkoppelt sind, ist die erforderliche Betätigungskraft zur Schnittkrafteinstellung unabhängig von der Belastung der Abdeckvorrichtung nach ergonomischen Bedürfnissen auslegbar. Das Betätigungselement ist vorteilhaft einteilig beispielsweise als Kunststoff-Spritzteil ausgebildet.

Die Haubenteile weisen vorteilhaft jeweils einen Radialabschnitt sowie zwei zueinander beabstandete Seitenabschnitte auf, welche zur Ausbildung eines Aufnahmeraums für das scheibenförmige Werkzeug dieses bereichsweise umgeben. Eines der Haubenteile weist einen Abstand seiner Seitenabschnitte zueinander auf, der kleiner als der Abstand der Seitenabschnitte des anderen Haubenteils ist. Dadurch taucht das Haubenteil mit dem kleineren Abstand der Seitenabschnitte beim Verschwenken um den Drehpunkt in das andere Haubenteil ein, so dass die beiden Teile teleskopartig zusammenschiebbar sind.

Vorteilhaft sind an dem Haubenteil, das die Gegenrastmittel aufweist, diese an den beiden Seitenabschnitten des Haubenteils aussenseitig angeordnet. Das Rastmittel weist entsprechend vorteilhaft zumindest zwei entsprechend zueinander beabstandete Rastelemente auf, die für eine Verrastung mit den Gegenrastmitteln in einer Raststellung, in der das Rastmittel mit dem Gegenrastmittel verrastet ist, das Haubenteil bereichsweise umfassen.

Vorzugsweise ist das Betätigungselement an einem freien, in Bezug auf den Drehpunkt des zweiten Haubenteils radialen Endbereich eines Haubenteils angeordnet, was eine einfache konstruktive und stabile Ausgestaltung der Abdeckvorrichtung ermöglicht.

Bevorzugt ist zwischen dem Betätigungsabschnitt des Betätigungselementes und der in Bezug auf den Drehpunkt radialen Aussenseite eines Haubenteils ein Federmittel zur Federbeaufschlagung des Betätigungselementes in einer Raststellung vorgesehen. Das Federmittel beaufschlagt den Betätigungsabschnitt vorteilhaft radial nach aussen, so dass der Arretierabschnitt mit dem Rastmittel in Richtung der Gegenrastmittel gedrückt und in der Raststellung, in der das Rastmittel mit dem Gegenrastmittel verrastet ist, gehalten wird. Das Federmittel ist beispielsweise eine gebogene Blattfeder mit einem ersten Schenkel, der an der radialen Aussenseite des entsprechenden Haubenteils anliegt, und mit einem zweiten Schenkel, der radial innen am Betätigungsabschnitt anliegt.

Vorzugsweise sind die Gegenrastmittel als in Bezug auf den Drehpunkt radial nach aussen offenen Aufnahmeausnehmungen für das Rastmittel ausgebildet, die zur Ausbildung eines Rasters über einen umfänglichen Abschnitt eines Haubenteils in entsprechenden, vorteilhaft regelmässigen Abständen zueinander angeordnet sind. Die gewählten Abstände sind von der Anordnung der Aufnahmeausnehmungen an dem Haubenteil abhängig. Zur Fixierung des zweiten Haubenteils gegenüber dem ersten Haubenteil dringt das an dem Arretierabschnitt angeordnete Rastmittel in zumindest eine der nach vorne offenen Aufnahmeausnehmungen ein und stellt eine ausreichende Verriegelung des zweiten Haubenteils an dem ersten Haubenteil sicher. Das Raster ist vorteilhaft auf die Eindringtiefen abgestimmt, die üblicherweise mit dem scheibenförmigen Werkzeug beziehungsweise mit dem Werkzeuggerät erzeugt werden. Vorteilhaft ist eine Markierung mit einer entsprechenden Skala dem Raster zugeordnet.

Bevorzugt weist jede Aufnahmeausnehmung jeweils einander zugewandte seitliche Begrenzungsabschnitte auf, deren Abstand zueinander in Richtung der Öffnung der Aufnahmeausnehmung sich zumindest bereichsweise vergrössert. Die Aufnahmeausnehmung verengt sich zumindest bereichsweise in Richtung des Drehpunktes des zweiten Haubenteils. Das Rastmittel weist für eine vorteilhaft klemmende Fixierung des zweiten Haubenteils gegenüber dem ersten Haubenteil eine mit der Aufnahmeausnehmung in Anlage bringbare Kontur auf, die vorteilhaft zumindest bereichsweise grösser als die entsprechende Kontur der Aufnahmeausnehmung ausgebildet ist.

Vorzugsweise weist eines der Haubenteile ein mit dem anderen Haubenteil in Überlappung bringbares erstes Ende auf und der dem ersten Ende des einen Haubenteils zugewandte Begrenzungsabschnitt jeder Aufnahmeausnehmung weist eine Schräge auf, die ausgehend von der Öffnung der Aufnahmeausnehmung in einem Winkel zu einer durch den Drehpunkt des zweiten Haubenteils verlaufenden Radialen angeordnet ist. Die Aufnahmeausnehmung weist somit einen Einführabschnitt auf, der das Einführen des Rastmittels am Arretierabschnitt des Betätigungselementes in die Aufnahmeausnehmung vereinfacht. Zudem kann das zweite Haubenteil ohne eine Betätigung des Betätigungselementes aus dem ersten Haubenteil herausgezogen werden, da das Rastmittel beim Herausschwenken des zweiten Haubenteils jeweils entlang der Schräge entlanggleitet. Vorteilhaft weist das zweite Haubenteil an seinem, dem ersten Ende abgewandten zweiten, freien Ende ein Griffelement zum Verschwenken des zweiten Haubenteils auf.

Bevorzugt ist das Rastmittel ein sich zum freien Ende des Arretierabschnitts verjüngender Keil, der sich einfach in die Aufnahmeausnehmung einführen lässt. Besonders vorteilhaft ist die keilförmige Ausgestaltung auf die Ausgestaltung der Aufnahmeausnehmung abgestimmt, was eine sichere Fixierung des zweiten Haubenteils am ersten Haubenteil sicherstellt.

Vorzugsweise ist der Abstand des Lagerpunktes des Betätigungselementes zum Drehpunkt des zweiten Haubenteils grösser als der Abstand der Gegenrastmittel zum Drehpunkt des zweiten Haubenteils. Wird Druck auf die Abdeckvorrichtung ausgeübt, verschwenkt das Betätigungselement entgegen den Uhrzeigersinn, wobei das Rastmittel am freien Ende des Arretierabschnitts stärker mit dem Gegenrastmittel verrastet wird. Durch die geschaffene Selbstverriegelung des Arretiermechanismus wird einem selbsttätigen Öffnen der Abdeckvorrichtung im Betrieb des Werkzeuggerätes zusätzlich entgegengewirkt.

Bevorzugt weist eines der Haubenteile ein mit dem anderen Haubenteil in Überlappung bringbares erstes Ende sowie die Gegenrastmittel auf und im Endbereich des ersten Endes ist ein Führungsabschnitt für das Rastmittel vorgesehen, wobei der Führungsabschnitt sich von dem dem ersten Ende des einen Haubenteils nächstliegenden Gegenrastmittel in einem abnehmenden radialen Abstand in Bezug auf den Drehpunkt des zweiten Haubenteils in Richtung des ersten Endes des einen Haubenteils erstreckt. Beispielsweise für einen Werkzeugwechsel kann das zweite Haubenteil vollständig aus dem ersten Haubenteil herausgeschwenkt werden. Der Einführabschnitt ermöglicht das Einschwenken des zweiten Haubenteils in das erste Haubenteil ohne eine Betätigung des Betätigungselementes bis das Rastmittel wieder mit einem der Gegenrastmittel kuppelt.

Die Erfindung wird nachstehend anhand eines Ausführungsbeispiels näher erläutert. Es zeigen:
Fig. 1 Eine Seitenansicht auf eine Abdeckvorrichtung;
Fig. 2 eine Ansicht auf das Betätigungselement gemäss Linie II-II in Fig. 1; und
Fig. 3 einen Schnitt durch das Betätigungselement gemäss Linie III-III in Fig. 2.

Grundsätzlich sind in den Figuren gleiche Teile mit den gleichen Bezugszeichen versehen.

Die in den Figuren 1 bis 3 dargestellte Abdeckvorrichtung 11 eines hier nicht dargestellten Werkzeuggerätes, das zumindest ein scheibenförmiges Werkzeug 6 aufweist, weist ein erstes Haubenteil 12 zum bereichsweisen Umgreifen des scheibenförmigen Werkzeuges 6 auf und ist an dem Werkzeuggerät festlegbar. An dem ersten Haubenteil 12 ist ein Anschlussstutzen 13 für den Anschluss einer Vakuumquelle, wie z. B. ein Staubsauger, zur Absaugung von in der Abdeckvorrichtung 11 durch die Bearbeitung eines Untergrundes anfallendem Staub und Partikeln vorgesehen. Weiter sind Rollen 14 zur Führung der Abdeckvorrichtung 11 auf dem Untergrund vorgesehen. Das Haubenteil 12 weist einen Radialabschnitt 17 und zwei, zueinander in einem Abstand E angeordnete Seitenabschnitte 18 sowie ein freies Ende 19 auf.

Weiter weist die Abdeckvorrichtung 11 ein zweites Haubenteil 22 auf, das an einem Drehpunkt 15, der von der Rollenachse der Rollen 14 gebildet wird, an dem ersten Haubenteil 12 gegenüber diesem schwenkbar gelagert ist. Das zweite Haubenteil 22 weist ebenfalls einen Radialabschnitt 35 und zwei, zueinander in einem Abstand F angeordnete Seitenabschnitte 36 auf. Der Abstand F der Seitenabschnitte 36 zueinander ist kleiner, als der Abstand E der Seitenabschnitte 18 des ersten Haubenteils 12, so dass beim Verschwenken des zweiten Haubenteils 22 dieses in das erste Haubenteil 12 teleskopartig eintauchen kann. Des Weiteren weist das zweite Haubenteil 22 ein mit dem ersten Haubenteil 12 in Überlappung bringbares erstes Ende 33 sowie ein dem ersten Ende 33 gegenüberliegendes zweites, freies Ende 34 auf.

Zudem ist ein Arretiermechanismus 41 zum Einstellen der maximalen Eindringtiefe des scheibenförmigen Werkzeuges 6 und zum lösbaren Festlegen des zweiten Haubenteils 22 gegenüber dem ersten Haubenteil 12 vorgesehen. Der Arretiermechanismus 41 umfasst ein an einem Lagerpunkt schwenkbar an dem ersten Haubenteil 12 gelagertes Betätigungselement mit einem Betätigungsabschnitt 43 und mit einem in einem Winkel davon abragenden Arretierabschnitt 44. Das Betätigungselement 42 ist an einem freien, in Bezug auf den Drehpunkt 15 des zweiten Haubenteils 22 radialen Endbereich des ersten Haubenteils 12 angeordnet. Ein Rastmittel 46 ist an einem freien Ende des Arretierabschnitts 44 vorgesehen, wobei das Rastmittel 46 mit Gegenrastmittel 23 an dem zweiten Haubenteil 22 verrastbar ist. Zwischen dem Betätigungsabschnitt 43 des Betätigungselementes 42 und der radialen Aussenseite 16 des Radialabschnitts 17 des ersten Haubenteils 12 ist ein Federmittel 47 zur Federbeaufschlagung des Betätigungselementes 42 in einer Raststellung vorgesehen.

Die Gegenrastmittel 23 sind als in Bezug auf den Drehpunkt 15 des zweiten Haubenteils 22 radial nach aussen offene Aufnahmeausnehmungen 29 für das Rastmittel 46 ausgebildet, wobei die Gegenrastmittel 23 an beiden Seitenabschnitten 36 des zweiten Haubenteils 22 an einen umfänglichen Abschnitt 24 angeordnet sind. Zur Ausbildung eines Rasters sind die Aufnahmeausnehmungen 29 in entsprechenden, vorteilhaft regelmässigen Abständen zueinander angeordnet. Benachbart zu den Gegenrastmittel 23 ist eine Skala 25 vorgesehen, welche die eingestellte Eindringtiefe des aus dem zweiten Haubenteil 22 herausragenden Werkzeugs 6 dem Anwender anzeigt.

Jede Aufnahmeausnehmung 29 weist jeweils einander zugewandte seitliche Begrenzungsabschnitte 26 und 27 auf (siehe Figur 3). Der eine, dem zweiten Ende 34 des zweiten Haubenteils 22 zugewandte Begrenzungsabschnitt 26 verläuft im Wesentlichen entlang einer durch den Drehpunkt 15 des zweiten Haubenteils 22 verlaufenden Radialen. Der gegenüberliegende, dem ersten Ende 33 des zweiten Haubenteils 22 zugewandte Begrenzungsabschnitt 27 weist eine Schräge 28 auf, die ausgehend von der Öffnung 30 der Aufnahmeausnehmung 29 in einem Winkel zu einer durch den Drehpunkt 15 des zweiten Haubenteils 22 verlaufenden Radialen angeordnet ist. Der Abstand der Begrenzungsabschnitte 26 und 27 zueinander vergrössert sich somit bereichsweise in Richtung der Öffnung 30 der Aufnahmeausnehmung 29.

Das Rastmittel 46 umfasst zwei sich zum freien Ende des Arretierabschnitts 44 verjüngende Keile, die zueinander beabstandet angeordnet sind und in der Raststellung das zweite Haubenteil 22 bereichsweise umgreifen. Die Aussenkontur der Keile ist im Wesentlichen der Ausgestaltung der Öffnung 30 der das Gegenrastmittel 23 ausbildenden Aufnahmeausnehmung 29 angepasst.

Der radiale Abstand A des Lagerpunktes 45 des Betätigungselementes 42 zum Drehpunkt 15 des zweiten Haubenteils 22 ist grösser als der radiale Abstand B der Gegenrastmittel 23 zum Drehpunkt 15 des zweiten Haubenteils 22.

Das zweite Haubenteil 22 weist im Endbereich seines ersten Endes 33 einen Führungsabschnitt 31 für das Rastmittel 46 auf. Der Führungsabschnitt 31 erstreckt sich von dem dem ersten Ende 33 des zweiten Haubenteils 22 nächstliegenden Gegenrastmittel 23 in einem abnehmenden, in Bezug auf den Drehpunkt 15 des zweiten Haubenteils 22 radialen Abstand in Richtung des ersten Endes 33 des zweiten Haubenteils 22. Im Endbereich des zweiten Endes des zweiten Haubenteils 22, an der in Bezug auf den Drehpunkt 15 radialen Aussenseite ist ein Griffabschnitt 32 zur einfachen Betätigung des zweiten Haubenteils 22 beim Verschwenken um den Drehpunkt 15 vorgesehen.

## Patentansprüche

1. Abdeckvorrichtung eines Werkzeuggerätes, das zumindest ein scheibenförmiges Werkzeug (6) aufweist, wobei die Abdeckvorrichtung (11)
ein erstes Haubenteil (12) zum bereichsweisen Umgreifen des scheibenförmigen Werkzeuges (6),
ein zweites Haubenteil (22), das gegenüber dem ersten Haubenteil (12) an einem Drehpunkt (15) schwenkbar gelagert ist, und
einen Arretiermechanismus (41) zum lösbaren Positionieren des zweiten Haubenteils (22) gegenüber dem ersten Haubenteil (12) aufweist, wobei der Arretiermechanismus (41) Rastmittel (46) an einem der Haubenteile (12, 22) und mit dem Rastmittel (46) verrastbare Gegenrastmittel (23) an dem anderen Haubenteil (22, 12) aufweist, **dadurch**
**gekennzeichnet, dass**
der Arretiermechanismus (41) ein an einem Lagerpunkt (45) schwenkbar an einem der Haubenteile (12, 22) gelagertes Betätigungselement (42) mit einem Betätigungsabschnitt (43) und mit einem in einem Winkel davon abragenden Arretierabschnitt (44) aufweist, wobei
das Rastmittel (46) an einem freien Ende des Arretierabschnitts (44) vorgesehen ist.

2. Abdeckvorrichtung nach Anspruch 1, **dadurch gekennzeichnet, dass** das Betätigungselement (42) an einem freien, in Bezug auf den Drehpunkt (15) des zweiten Haubenteils (22) radialen Endbereich eines Haubenteils (12) angeordnet ist.

3. Abdeckvorrichtung nach Anspruch 1 oder 2, **dadurch gekennzeichnet, dass** zwischen dem Betätigungsabschnitt (43) des Betätigungselementes (42) und der in Bezug auf den Drehpunkt (15) radialen Aussenseite (16) eines Haubenteils (12) ein Federmittel (47) zur Federbeaufschlagung des Betätigungselementes (42) in einer Raststellung vorgesehen ist.

4. Abdeckvorrichtung nach einem der Ansprüche 1 bis 3, **dadurch gekennzeichnet, dass** die Gegenrastmittel (23) als in Bezug auf den Drehpunkt (15) radial nach aussen offene Aufnahmeausnehmungen (29) für das Rastmittel (46) ausgebildet sind, die zur Ausbildung eines Rasters über einen umfänglichen Abschnitt (24) eines Haubenteils (22) in entsprechenden Abständen zueinander angeordnet sind.

5. Abdeckvorrichtung nach Anspruch 4, **dadurch gekennzeichnet, dass** jede Aufnahmeausnehmung (29) jeweils einander zugewandte seitliche Begrenzungsabschnitte (26, 27) aufweist, deren Abstand zueinander in Richtung der Öffnung (30) der Aufnahmeausnehmung (29) sich zumindest bereichsweise vergrössert.

6. Abdeckvorrichtung nach Anspruch 5, **dadurch gekennzeichnet, dass** eines der Haubenteile (22) ein mit dem anderen Haubenteil (12) in Überlappung bringbares erstes Ende (33) aufweist und der dem ersten Ende (33) des einen Haubenteils (22) zugewandte Begrenzungsabschnitt (27) jeder Aufnahmeausnehmung (29) eine Schräge (28) aufweist, die ausgehend von der Öffnung (30) der Aufnahmeausnehmung (29) in einem Winkel zu einer durch den Drehpunkt (15) des zweiten Haubenteils (22) verlaufenden Radialen angeordnet ist.

7. Abdeckvorrichtung nach einem der Ansprüche 1 bis 6, **dadurch gekennzeichnet, dass** das Rastmittel (46) ein sich zum freien Ende des Arretierabschnitts (44) verjüngender Keil ist.

8. Abdeckvorrichtung nach einem der Ansprüche 1 bis 7, **dadurch gekennzeichnet, dass** der Abstand (A) des Lagerpunktes (45) des Betätigungselementes (42) zum Drehpunkt (15) des zweiten Haubenteils (22) grösser als der Abstand (B) der Gegenrastmittel (23) zum Drehpunkt (15) des zweiten Haubenteils (22) ist.

9. Abdeckvorrichtung nach einem der Ansprüche 1 bis 8, **dadurch gekennzeichnet, dass** eines der Haubenteile (22) ein mit dem anderen Haubenteil (12) in Überlappung bringbares erstes Ende (33) sowie die Gegenrastmittel (23) aufweist und im Endbereich des ersten Endes (33) ein Führungsabschnitt (31) für das Rastmittel (46) vorgesehen ist, wobei der Führungsabschnitt (31) sich von dem dem ersten Ende (33) des einen Haubenteils (22) nächstliegenden Gegenrastmittel (23) in einem abnehmenden radialen Abstand in Bezug auf den Drehpunkt (15) des zweiten Haubenteils (22) in Richtung des ersten Ende (33) des Haubenteils (22) erstreckt.
